# EUROPÄISCHE PATENTSCHRIFT

(11) **EP 3 778 131 B1**
(45) Veröffentlichungstag und Bekanntmachung des Hinweises auf die Patenterteilung: **03.04.2024**
(21) Anmeldenummer: 20190270.7
(22) Anmeldetag: 10.08.2020
(51) Int. Cl.: B25F 5/00, B25D 17/04

(54) **GEHÄUSE FÜR EIN ELEKTROHANDWERKZEUGGERÄT**
HOUSING FOR AN ELECTRIC HANDHELD MACHINE TOOL
BOITIER POUR UN APPAREIL OUTIL PORTATIF ÉLECTRIQUE

(30) Priorität: 12.08.2019 DE 102019121700
(43) Veröffentlichungstag der Anmeldung: 17.02.2021
(73) Patentinhaber: Metabowerke GmbH, 72622 Nürtingen (DE)
(72) Erfinder: Kukla, Michael, 72639 Neuffen (DE); Schwarz, Stefan, 72622 Nürtingen (DE)
(74) Vertreter: Schmid, Wolfgang

(56) Entgegenhaltungen:
- EP-A1- 2 119 537
- EP-A1- 2 181 810
- EP-A1- 2 202 034
- EP-A2- 0 928 669
- EP-A2- 1 867 442
- WO-A1-2011/001979

## Beschreibung

Die Erfindung betrifft ein Gehäuse für ein Elektrohandwerkzeuggerät mit einem Gehäusehauptteil und mit einem mit dem Gehäusehauptteil in einem Verbindungsbereich fest verbundenen Handgriff nach der im Oberbegriff von Anspruch 1 näher definierten Art. Des Weiteren betrifft die Erfindung ein Elektrohandwerkzeuggerät mit einem solchen Gehäuse.

Ein gattungsgemäßes Gehäuse für ein Elektrohandwerkzeuggerät ist aus der DE 10 2006 059 348 A1 bekannt. Dabei ist der Handgriff in einem Bereich über eine Materialbrücke an dem Gehäuse angeformt, wohingegen in einem davon beabstandeten Bereich ein Zwischenraum zwischen dem Gehäuse und dem Handgriff vorhanden ist. Auf diese Weise soll eine Dämpfung der von dem Werkzeug bzw. einem in das Gerät integrierten Schlagwerk ausgehenden Vibrationen gedämpft bzw. von dem Handgriff isoliert werden. Grundsätzlich kann eine solche Schwingungsdämpfung bei dem beschriebenen Gerät erreicht werden, allerdings sind der Ausführung der die Verbindung zwischen dem Handgriff und dem Gehäuse bildenden Materialbrücke sehr enge Grenzen gesetzt, da bei einem zu großen Querschnitt in diesem Bereich die gewünschte Schwingungsdämpfung nicht erreicht wird.

Aus der WO 2011/001979 A1 ist ein Elektrowerkzeug mit einem Gehäusekörper bekannt, bei dem ein Handgriff an zwei voneinander beabstandeten Verbindungsstellen beweglich mit dem Gehäusehauptteil verbunden ist.

Die EP 2 119 537 A1 beschreibt ein ähnliches Handwerkzeuggerät, bei dem ebenfalls der Handgriff an zwei Stellen gelenkig bzw. elastisch mit dem Gehäusehauptkörper verbunden ist.

Ein weiteres Elektrowerkzeug ist in der EP 2 202 034 A1 beschrieben. Auch hierbei ist der Handgriff an zwei Gelenkpunkten mit dem Gehäusehauptteil verbunden, wozu jeweilige Vibrationsdämpfungselemente eingesetzt werden.

Einen ähnlichen Stand der Technik beschreiben auch die EP 1 867 442 A2 und die EP 2 181 810 A1.

Andere, aus dem allgemeinen Stand der Technik bekannte Lösungen sehen Gelenke im Bereich des Handgriffs vor, die jedoch einen sehr hohen Kostenaufwand verursachen.

Es ist daher Aufgabe der vorliegenden Erfindung, ein Gehäuse für ein Elektrohandwerkzeuggerät und ein Elektrohandwerkzeuggerät zu schaffen, die eine Vibrationsdämpfung bzw. -entkopplung zwischen dem Handgriff und dem Gehäusehauptteil sicherstellen.

Erfindungsgemäß wird diese Aufgabe durch die in Anspruch 1 genannten Merkmale gelöst.

Das erfindungsgemäße Gehäuse weist eine Ausnehmung in einem Bereich zwischen dem Verbindungsbereich und dem Bewegungsbereich, in dem der Handgriff von dem Gehäusehauptteil beabstandet ist, auf, wodurch sich das Gehäuse verformen kann und die durch über den Verbindungsbereich in den Handgriff eingeleiteten Vibrationen in eine Relativbewegung zwischen dem Handgriff und dem Gehäusehauptteil umgewandelt werden können. Auf diese Weise wird eine Entkopplung des Handgriffs von einem mit dem Elektrohandwerkzeuggerät verbundenen Werkzeug erreicht.

Um in diesem Bereich dennoch eine konstruktive Freiheit zu haben und einen für die Handhabung des Gehäuses zu geringen Querschnitt zu vermeiden, ist erfindungsgemäß ein Dämpfungselement, das eine größere Elastizität als das Material des Gehäusehauptteils aufweist, in die Ausnehmung eingesetzt. Dieses Dämpfungselement kann bei einer Relativbewegung des Handgriffs gegenüber dem Gehäusehauptteil verformt werden, so dass es die gewünschten Bewegungen, die zur Vibrationsminderung bzw. -dämpfung dienen, nicht behindert.

Ein weiterer Vorteil der erfindungsgemäßen Lösung besteht darin, dass keinerlei zusätzlicher Bauraum erforderlich ist, da das Dämpfungselement im Prinzip einen Teil des Gehäusehauptteils und somit des gesamten Gehäuses bildet.

In einer sehr vorteilhaften Weiterbildung der Erfindung kann vorgesehen sein, dass die Ausnehmung auf der diametral gegenüberliegenden Seite des Bewegungsbereichs angeordnet ist. Auf diese Weise wird die bestmögliche Bewegungsfreiheit für die Bewegung des Handgriffs gegenüber dem Gehäusehauptteil in dem Bewegungsbereich erreicht.

Wenn in einer weiteren vorteilhaften Ausgestaltung der Erfindung das Dämpfungselement aus einem Elastomer, insbesondere einem thermoplastischen Elastomer, besteht, so ergibt sich eine besonders gute Elastizität desselben, wodurch eine sehr gute Beweglichkeit des Handgriffs in dem Bereich gegeben ist, in dem sich das Dämpfungselement befindet.

Diese Beweglichkeit des Handgriffs und dadurch die Vibrationsminderungswirkung können noch erhöht werden, wenn das Dämpfungselement wenigstens eine innere Ausnehmung aufweist.

Des Weiteren kann vorgesehen sein, dass die Ausnehmung des Handgriffs als in den Handgriff ragender Schlitz in einer Außenwandung des Handgriffs ausgebildet ist. Dadurch kann sich der Handgriff besonders gut verformen, um die Bewegung desselben gegenüber dem Gehäusehauptteil zu verbessern.

Eine sehr einfache Möglichkeit zur Herstellung des erfindungsgemäßen Gehäuses ergibt sich, wenn das Dämpfungselement mittels Mehrkomponenten-Spritzgießen mit dem Gehäusehauptteil verbunden ist. Besonders vorteilhaft ist dabei, dass für die Erzeugung des Dämpfungselements keinerlei zusätzliche Kosten auftreten, da in den meisten Fällen ohnehin weitere Bereiche bzw. Bauteile des Gehäuses in Mehrkomponententechnik gefertigt sind.

In einer weiteren vorteilhaften Ausgestaltung der Erfindung kann vorgesehen sein, dass das Gehäusehauptteil in dem Bewegungsbereich mittels eines mit dem Gehäusehauptteil verbundenen Verbindungsstegs beweglich gegenüber dem Handgriff gelagert ist. Dadurch ergibt sich eine gewisse Verbindung des Handgriffs mit dem Gehäusehauptteil, wobei dennoch die Beweglichkeit zwischen diesen beiden Bauteilen gewährleistet ist.

Um eine gewisse Führung des Handgriffs gegenüber dem Gehäusehauptteil zu erreichen, kann des Weiteren vorgesehen sein, dass der Verbindungssteg in einer Führung des Handgriffs beweglich gelagert und in seitlicher Richtung geführt ist, und dass der Handgriff wenigstens ein Anschlagelement zur Begrenzung der Bewegung des Verbindungsstegs gegenüber dem Handgriff aufweist. Auf diese Weise wird außerdem eine Begrenzung der Relativbewegung zwischen dem Handgriff und dem Gehäusehauptteil erreicht.

Ein Elektrohandwerkzeuggerät mit einem erfindungsgemäßen Gehäuse ist in Anspruch 9 angegeben.

Ein derartiges Elektrohandwerkzeuggerät nutzt die in Verbindung mit dem Gehäuse beschriebenen Vorteile, so dass die durch das Elektrohandwerkzeuggerät erzeugten Vibrationen nur stark vermindert an den Handgriff weitergeleitet werden.

Die erfindungsgemäße Lösung lässt sich insbesondere dann vorteilhaft einsetzen, wenn das Elektrohandwerkzeuggerät als Bohrmaschine, insbesondere als Bohrhammer, ausgebildet ist.

Ergänzend sei darauf hingewiesen, dass Begriffe, wie "umfassend" "aufweisen" oder "mit" keine anderen Merkmale oder Schritte ausschließen. Ferner schließen Begriffe "ein" oder "das", die auf einer Einzahl von Schritten oder Merkmalen hinweisen, keine Mehrzahl von Merkmalen oder Schritten aus und umgekehrt.

Weitere Merkmale und Vorteile der Erfindung ergeben sich aus der nachfolgenden Beschreibung eines Ausführungsbeispiels der Erfindung. Die Figuren zeigen mehrere Merkmale der Erfindung in Kombination miteinander. Selbstverständlich vermag der Fachmann diese jedoch auch losgelöst voneinander zu betrachten und gegebenenfalls zu weiteren sinnvollen Unterkombinationen zu kombinieren, ohne dass hierfür erfinderisch tätig werden zu müssen.

Es zeigen schematisch:
- Figur 1: eine Seitenansicht eines erfindungsgemäßen Elektrohandwerkzeuggeräts mit einem erfindungsgemäßen Gehäuse;
- Figur 2: einen Schnitt durch das Gehäuse aus Figur 1 ;
- Figur 3: eine perspektivische Ansicht eines Bewegungsbereichs zwischen einem Handgriff und einem Gehäusehauptteil des erfindungsgemäßen Gehäuses;
- Figur 4: einen ersten Schnitt durch den in Figur 3 dargestellten Bereich; und
- Figur 5: einen zweiten Schnitt durch den in Figur 3 dargestellten Bereich.

Figur 1 zeigt eine Seitenansicht eines Elektrohandwerkzeuggeräts 1, im vorliegenden Fall einer Bohrmaschine bzw. eines Bohrhammers. Das Elektrohandwerkzeuggerät 1 weist ein Gehäuse 2 auf, in dem die wesentlichen Komponenten des Elektrohandwerkzeuggeräts 1 untergebracht sind. Im vorliegenden Fall sind innerhalb des Gehäuses 2, jeweils mittels gestrichelter Linien dargestellt, eine Antriebseinrichtung 3, ein Getriebe 4 und eine Steuerungselektronik 5 angeordnet. Die Antriebseinrichtung 3, die beispielsweise als Elektromotor ausgebildet sein kann, dient zum Antrieb eines Werkzeugs 6, das in einem Spannfutter 7 des Elektrohandwerkzeuggeräts 1 aufgenommen ist. Zur Stromversorgung der Antriebseinrichtung 3 und der Steuerungselektronik 5 dient ein Akku 8, der in an sich bekannter Weise mit dem Gehäuse 2 verbunden sein kann.

In das Getriebe 4 kann ein sogenanntes Schlagwerk integriert sein, wie dies bei Schlagbohrmaschinen bzw. Bohrhämmern üblich ist. Durch das Schlagwerk werden Vibrationen in das Gehäuse 2 des Elektrohandwerkzeuggeräts 1 eingeleitet, die für einen Benutzer desselben unangenehm sein können. Um diese Vibrationen so gut wie möglich zu mindern bzw. zu dämpfen, ist das Gehäuse 2, wie nachfolgend beschrieben, ausgeführt.

Das Gehäuse 2 weist ein Gehäusehauptteil 2a auf, in dem unter anderem die Antriebseinrichtung 3, das Getriebe 4 und die Steuerungselektronik 5 untergebracht sind. An dem Getriebe 4 ist das Spannfutter 7 angebracht. Des Weiteren weist das Gehäuse 2 einen Handgriff 9 auf, der in einem Verbindungsbereich 10 fest mit dem Gehäusehauptteil 2a verbunden ist. Im vorliegenden Fall geht das Gehäusehauptteil 2a in dem Verbindungsbereich 10 direkt in den Handgriff 9 über. Der Handgriff 9 und das Gehäusehauptteil 2a sind demnach zusammenhängende Bauteile. Bei der Herstellung des Gehäuses 2 werden der Handgriff 9 und das Gehäusehauptteil 2a beispielsweise durch Spritzgießen in einem Arbeitsgang hergestellt. In einem von dem Verbindungsbereich 10 beabstandeten Bereich, der nachfolgend als Bewegungsbereich 11 bezeichnet wird, ist zwischen dem Handgriff 9 und dem Gehäusehauptteil 2a ein Zwischenraum 12 vorgesehen. Dadurch kann sich der Handgriff 9 in diesem Bewegungsbereich 11 relativ zu dem Gehäusehauptteil 2a bewegen. Solche Bewegungen des Handgriffs 9 gegenüber dem Gehäusehauptteil 2a können sich durch die Vibrationen ergeben, die über den Verbindungsbereich 10 von dem Gehäusehauptteil 2a in den Handgriff 9 eingeleitet werden. Im Prinzip handelt es sich bei der Anordnung des Handgriffs 9 gegenüber dem Gehäusehauptteil 2a in dem Bewegungsbereich 11 um ein Loslager. Die Form des Handgriffs 9 entspricht der allgemeinen Form eines sogenannten D-Handgriffs, wobei im Gegensatz zu bekannten Lösungen der Zwischenraum 12 zwischen dem Handgriff 9 und dem Gehäusehauptteil 2a vorhanden ist. Trotz des Vorhandenseins des Zwischenraums 12, der sich im vorliegenden Fall im oberen Bereich des Gehäusehauptteils 2a befindet, ist der Handgriff 9, wie oben beschrieben, einteilig mit dem Gehäusehauptteil 2a verbunden.

In einem Bereich zwischen dem Verbindungsbereich 10 und dem Bewegungsbereich 11 weist der Handgriff 9 eine Ausnehmung 13 auf, in die ein Dämpfungselement 14 eingesetzt ist, das eine größere Elastizität als das Material des Gehäusehauptteils 2a aufweist. Durch die Ausnehmung 13, die im vorliegenden Fall als in den Handgriff 9 ragender Schlitz in einer Außenwandung des Handgriffs 9 ausgebildet ist, wird der Querschnitt des Handgriffs 9 in diesem Bereich stark verringert, so dass sich der Handgriff 9 in diesem Bereich verformen kann, was die oben beschriebenen Bewegungen des Handgriffs 9 gegenüber dem Gehäusehauptteil 2a ermöglicht. Diese Verformungen werden durch das Dämpfungselement 14 annähernd nicht gehemmt. Vielmehr kann sich das Dämpfungselement 14 durch seine hohe Elastizität ebenso verformen und bildet lediglich eine geschlossene Außenkontur des Handgriffs 9. Im vorliegenden Fall beträgt die Tiefe der Ausnehmung 12 ungefähr die Hälfte der Breite des Handgriffs 9 in diesem Bereich und erstreckt sich in einer Richtung senkrecht zu der Zeichenebene durch den gesamten Handgriff 9.

Das Dämpfungselement 14 kann beispielsweise aus einem Elastomer, insbesondere einem thermoplastischen Elastomer bestehen. Das Gehäusehauptteil 2a besteht im vorliegenden Fall aus einem geeigneten, harten Kunststoff, wie beispielsweise Polyamid. Der Handgriff 9 kann aus demselben Material bestehen wie das Gehäusehauptteil 2a. Selbstverständlich sind sowohl für das Gehäusehauptteil 2a und den Handgriff 9 als auch für das Dämpfungselement 14 andere Materialien denkbar. Das Dämpfungselement 14 kann mittels des an sich bekannten Verfahrens des Mehrkomponenten-Spritzgießens mit dem Gehäusehauptteil 2a verbunden werden. Die Ausnehmung 13 weist hierzu im vorliegenden Fall zwei seitliche Erweiterungen auf, in die das Material des Dämpfungselements 14 bei dem Mehrkomponenten-Spritzgießvorgang einströmen kann, so dass sich das Dämpfungselement 14 mit dem Handgriff 9 verklammert.

Die Ausnehmung 13 mit dem darin angeordneten Dämpfungselement 14 wirkt dabei wie ein Gelenk, um das die Verformung des Handgriffs 9 stattfinden kann. Dabei wird die federnde Wirkung, die sich durch die Wahl des Materials des Handgriffs 9 ergibt, genutzt. Um die sich durch die Ausnehmung 13 ergebende Verformbarkeit des Handgriffs 9 zu maximieren, ist die Ausnehmung 13 im vorliegenden Fall auf der diametral gegenüberliegenden Seite des Bewegungsbereichs 11 angeordnet. Grundsätzlich wären jedoch auch andere Stellen zur Unterbringung der Ausnehmung 13 mit dem darin angeordneten Dämpfungselement 14 denkbar.

Wie in den Figuren 1 und 2 zu erkennen ist, weist das Dämpfungselement 14 wenigstens eine, im vorliegenden Fall eine Vielzahl an inneren Ausnehmungen 15 auf. Die Ausnehmungen 15 sind vorzugsweise nicht gefüllt, d. h. es befindet sich Luft in den Ausnehmungen 15. Durch die inneren Ausnehmungen 15 und die Stege, die zwischen den inneren Ausnehmungen 15 verbleiben, kann die Flexibilität bzw. Elastizität des Dämpfungselements 14 eingestellt werden. Beispielsweise wird die Elastizität des Dämpfungselements 14 durch eine Vergrößerung der inneren Ausnehmungen 15 und/oder eine Verkleinerung der Stege verringert bzw. durch eine Verkleinerung der inneren Ausnehmungen 15 und/oder eine Vergrößerung der Stege erhöht. Zur Erhöhung der Elastizität des Dämpfungselements 14 kann außerdem auch ein weicherer Werkstoff für dasselbe verwendet werden. Das Dämpfungselement 14 ist im dargestellten Ausführungsbeispiel in Form einer Wabenstruktur ausgeführt. Gegebenenfalls könnte jedoch auch eine deutlich geringere Anzahl an inneren Ausnehmung 15 bzw. lediglich eine innere Ausnehmung 15 vorgesehen sein.

In den Figuren 3, 4 und 5 ist die Ausführung des Bewegungsbereichs 11 zwischen dem Gehäusehauptteil 2a und dem Handgriff 9 deutlicher dargestellt. Dabei ist zu erkennen, dass das Gehäusehauptteil 2a in dem Bewegungsbereich 11 mittels eines mit dem Gehäusehauptteil 2a verbundenen Verbindungsstegs 16 beweglich gegenüber dem Handgriff 9 gelagert ist. Der Verbindungssteg 16 ist dabei, wie insbesondere in Figur 4 zu erkennen ist, in einer Führung 17 des Handgriffs 9 beweglich gelagert und in seitlicher Richtung geführt. Dies wird dadurch erreicht, dass der Verbindungssteg 16 an seiner dem Gehäusehauptteil 2a abgewandten Seite eine Verbreiterung 16a aufweist, und dass die Breite der Führung 17 in diesem Bereich geringfügig größer ist als die Breite der Verbreiterung 16a. Des Weiteren weist der Handgriff 9 ein Anschlagelement 18 auf, das die Bewegung des Verbindungsstegs 16 gegenüber dem Handgriff 9 begrenzt. Das Anschlagelement 18 ist durch die Führung 17 gebildet und erzeugt in beiden möglichen, mit "x" bezeichneten Bewegungsrichtungen des Verbindungsstegs 16 einen Anschlag für die Bewegungen des Handgriffs 9. Auf diese Weise ergibt sich eine Wegbegrenzung für die Bewegung des Handgriffs 9 gegenüber dem Gehäusehauptteil 2a in beiden Richtungen. Des Weiteren werden durch die Ausgestaltung der Führung 17 seitliche Bewegungen des Handgriffs 9 vermieden. Der Verbindungssteg 16 kann beispielsweise aus Aluminium bestehen und mit einem Teil des Getriebes 4, das in dem Gehäusehauptteil 2a angeordnet ist, verbunden sein. Wie in Figur 5 zu erkennen ist, ist der Zwischenraum 12, der in dem Bewegungsbereich 11 vorgesehen ist, mittels eines Faltenbalgs 19 abgedeckt.

## Patentansprüche

1. Gehäuse (2) für ein Elektrohandwerkzeuggerät (1) mit einem Gehäusehauptteil (2a) und mit einem mit dem Gehäusehauptteil (2a) in einem Verbindungsbereich (10) einteilig verbundenen Handgriff (9), wobei in einem von dem Verbindungsbereich (10) beabstandeten Bewegungsbereich (11) ein Zwischenraum (12) zwischen dem Handgriff (9) und dem Gehäusehauptteil (2a) vorgesehen ist, wobei der Handgriff (9) in einem Bereich zwischen dem Verbindungsbereich (10) und dem Bewegungsbereich (11) eine Ausnehmung (13) aufweist, in die ein Dämpfungselement (14) eingesetzt ist, das eine größere Elastizität als das Material des Gehäusehauptteils (2a) aufweist.

2. Gehäuse nach Anspruch 1,
**dadurch gekennzeichnet, dass** die Ausnehmung (13) auf der diametral gegenüberliegenden Seite des Bewegungsbereichs (11) angeordnet ist.

3. Gehäuse nach Anspruch 1 oder 2,
**dadurch gekennzeichnet, dass** das Dämpfungselement (14) aus einem Elastomer, insbesondere einem thermoplastischen Elastomer, besteht.

4. Gehäuse nach Anspruch 1, 2 oder 3,
**dadurch gekennzeichnet, dass** das Dämpfungselement (14) wenigstens eine innere Ausnehmung (15) aufweist.

5. Gehäuse nach einem der Ansprüche 1 bis 4,
**dadurch gekennzeichnet, dass** die Ausnehmung (13) des Handgriffs (9) als in den Handgriff (9) ragender Schlitz in einer Außenwandung des Handgriffs (9) ausgebildet ist.

6. Gehäuse nach einem der Ansprüche 1 bis 5,
**dadurch gekennzeichnet, dass** das Dämpfungselement (14) mittels Mehrkomponenten-Spritzgießen mit dem Gehäusehauptteil (2a) verbunden ist.

7. Gehäuse nach einem der Ansprüche 1 bis 6,
**dadurch gekennzeichnet, dass** das Gehäusehauptteil (2a) in dem Bewegungsbereich (11) mittels eines mit dem Gehäusehauptteil (2a) verbundenen Verbindungsstegs (10) beweglich gegenüber dem Handgriff (9) gelagert ist.

8. Gehäuse nach Anspruch 7,
**dadurch gekennzeichnet, dass** der Verbindungssteg (16) in einer Führung (17) des Handgriffs (9) beweglich gelagert und in seitlicher Richtung geführt ist, und dass der Handgriff (9) wenigstens ein Anschlagelement (18) zur Begrenzung der Bewegung des Verbindungsstegs (16) gegenüber dem Handgriff (9) aufweist.

9. Elektrohandwerkzeuggerät (1) mit einem Gehäuse (2) nach einem der Ansprüche 1 bis 8.

10. Elektrohandwerkzeuggerät nach Anspruch 9,
**dadurch gekennzeichnet**, es als Bohrmaschine, insbesondere als Bohrhammer, ausgebildet ist.

## Claims

1. Housing (2) for an electric handheld machine tool (1) having a housing main part (2a) and a handle (9) integrally connected to the housing main part (2a) in a connecting region (10), wherein an intermediate space (12) is provided between the handle (9) and the housing main part (2a) in a movement region (11) spaced from the connecting region (10),
**characterised in that** in a region between the connecting region (10) and the movement region (11) the handle (9) has a recess (13) into which a damping element (14) is inserted, which has a greater elasticity than the material of the main housing part (2a).

2. Housing according to claim 1,
**characterised in that** the recess (13) is arranged on the diametrically opposite side of the movement region (11).

3. Housing according to claim 1 or 2,
**characterised in that** the damping element (14) consists of an elastomer, in particular a thermoplastic elastomer.

4. Housing according to claim 1, 2 or 3,
**characterised in that** the damping element (14) has at least one inner recess (15).

5. Housing according to one of claims 1 to 4,
**characterised in that** the recess (13) of the handle (9) is formed as a slot projecting into the handle (9) in an outer wall of the handle (9).

6. Housing according to one of claims 1 to 5,
**characterised in that** the damping element (14) is connected to the housing main part (2a) by means of multi-component injection moulding.

7. Housing according to one of claims 1 to 6,
**characterised in that** the main housing part (2a) is mounted in the movement region (11) so as to be movable relative to the handle (9) by means of a connecting web (10) connected to the main housing part (2a).

8. Housing according to claim 7,
**characterised in that** the connecting web (16) is movably mounted in a guide (17) of the handle (9) and is guided in a lateral direction, and **in that** the handle (9) has at least one stop element (18) for limiting the movement of the connecting web (16) relative to the handle (9).

9. Electric handheld machine tool (1) having a housing (2) according to one of claims 1 to 8.

10. Electric handheld machine tool according to claim 9,
**characterised in that** it is designed as a drill, in particular as a hammer drill.

## Revendications

1. Boîtier (2) pour un appareil portatif électrique (1) comportant une partie principale de boîtier (2a) et comportant une poignée (9) reliée de façon solidaire avec la partie principale de boîtier (2a) dans zone de liaison (10), dans lequel un interstice (12) est prévu entre la poignée (9) et la partie principale de boîtier (2a) dans une zone de mouvement (11) espacée de la zone de liaison (10),
la poignée (9) présentant dans une zone située entre la zone de liaison (10) et la zone de mouvement (11) un réceptacle (13) dans lequel est inséré un élément amortisseur (14) qui présente une élasticité supérieure au matériau de la partie principale de boîtier (2a).

2. Boîtier selon la revendication 1,
**caractérisé en ce que** le réceptacle (13) est disposé sur le côté diamétralement opposé à la zone de mouvement (11).

3. Boîtier selon la revendication 1 ou 2,
**caractérisé en ce que** l'élément amortisseur (14) est constitué d'un élastomère, en particulier d'un élastomère thermoplastique.

4. Boîtier selon la revendication 1, 2 ou 3,
**caractérisé en ce que** l'élément amortisseur (14) comporte au moins un réceptacle intérieur (15).

5. Boîtier selon une des revendications 1 à 4,
**caractérisé en ce que** le réceptacle (13) de la poignée (9) est configuré dans une paroi extérieure de la poignée (9) comme une fente faisant saillie dans la poignée (9).

6. Boîtier selon une des revendications 1 à 5,
**caractérisé en ce que** l'élément amortisseur (14) est relié à la partie principale de boîtier (2a) au moyen d'un moulage par injection multi-composants.

7. Boîtier selon une des revendications 1 à 6,
**caractérisé en ce que** la partie principale de boîtier (2a) est montée dans la zone de mouvement 11 de façon mobile par rapport à la poignée (9) au moyen d'une barrette de liaison (16) reliée à la partie principale de boîtier (2a).

8. Boîtier selon la revendications 7,
**caractérisé en ce que** la barrette de liaison (16) est montée de façon mobile dans un guide (17) de la poignée (9) et guidée dans une direction latérale, et que la poignée (9) comporte au moins un élément de butée (18) pour limiter le mouvement de la barrette de liaison (16) par rapport à la poignée (9).

9. Appareil outil portatif électrique (1) avec un boîtier (2) selon une des revendications 1 à 8.

10. Appareil outil portatif électrique selon la revendication 9,
**caractérisé en ce qu'**il est configuré comme une perceuse, en particulier comme un marteau perforateur.
